# EUROPÄISCHE PATENTSCHRIFT

(11) **EP 3 880 574 B1**
(45) Veröffentlichungstag und Bekanntmachung des Hinweises auf die Patenterteilung: **10.07.2024**
(21) Anmeldenummer: 19802116.4
(22) Anmeldetag: 06.11.2019
(51) Int. Cl.: B65D 41/34, B65D 55/16

(54) **UNVERLIERBARER VERSCHLUSS MIT STABILISIERTEM ÖFFNUNGSWINKEL**
CAPTIVE CLOSURE WITH STABILIZED OPENING ANGLE
DISPOSITIF DE FERMETURE IMPERDABLE PRÉSENTANT UN ANGLE D'OUVERTURE STABILISÉ

(30) Priorität: 16.11.2018 DE 102018128886; 31.07.2019 DE 102019120725
(43) Veröffentlichungstag der Anmeldung: 22.09.2021
(62) Teilanmeldung aus: 21195586.9
(73) Patentinhaber: BERICAP Holding GmbH, 55257 Budenheim (DE)
(72) Erfinder: KRAUTKRÄMER, Günter, 55257 Budenheim (DE)
(74) Vertreter: Siebert, Karsten
(86) Internationale Anmeldenummer: PCT/EP2019/080338
(87) Internationale Veröffentlichungsnummer: WO 2020/099200

(56) Entgegenhaltungen:
- EP-A1- 1 533 240
- WO-A1-2015/032754
- WO-A1-94/14674
- WO-A2-2009/002057
- WO-A2-2009/048273
- CN-A- 1 830 730
- JP-A- 2014 031 202
- KR-A- 20100 029 797
- KR-B1- 101 744 846
- US-A- 5 360 126
- US-A1- 2004 251 276
- US-A1- 2012 285 921
- US-A1- 2012 298 666
- US-A1- 2015 251 827
- US-B1- 6 223 924

## Beschreibung

Die vorliegende Erfindung betrifft einen unverlierbaren Verschluss, umfassend eine Schraubkappe mit Garantieband, welche mindestens einen zylindrischen Kappenmantel mit Innengewinde und ein umlaufendes Garantieband am unteren, offenen Ende des Kappenmantels aufweist, das entlang leicht reißbarer Schwächungslinien mit dem unteren Rand des Kappenmantels verbunden ist, wobei das Garantieband nach dem Reißen entlang der Schwächungslinien über Haltebänder unlösbar mit dem Kappenmantel verbunden bleibt, wobei der Verschluss für die Verwendung an einem Öffnungsstutzen einer Kartonverpackung ausgestaltet ist, wobei der Verschluss ein Verschlussunterteil mit einem umlaufenden Flansch, der mit der Oberfläche einer Kartonverpackung abgedichtet verbindbar ist, sowie eine an den Flansch anschließenden, zylindrischen Ausgießtülle, die eine obere äußere und eine untere innere Öffnung hat, aufweist, wobei der Verschluss ferner ausgestattet ist mit der Schraubkappe mit dem Innengewinde, dass auf ein Außengewinde der Ausgießtülle aufschraubbar ist, einem in der Ausgießtülle angeordneten Schneidring, der an seinem unteren Rand mindestens eine axial nach Innen vorstehende Schneide aufweist, sowie einer axialen Hub- und Mitnahmeeinrichtung an dem Schneidring und der Schraubkappe, die einen an der Innenseite der Schraubkappe angebrachten Mitnehmer und eine axiale Hubeinrichtung umfasst, welche beim Drehen der Schraubkappe in Öffnungsrichtung den Schneidring axial in Richtung der unteren Öffnung und in Umfangsrichtung bewegt und dadurch einen mindestens teilweise kreisförmig umlaufenden Schnitt in die Behälteroberfläche einbringt.

Kunststoffprodukte und entsprechende Kunststoffabfälle, insbesondere in Form von sogenanntem Mikroplastik, das sich durch Abrieb und Zerfall aus Kunststoffabfällen bildet, stehen zunehmend im Fokus der öffentlichen Aufmerksamkeit. Auch die Schraubverschlüsse, welche die vorliegende Erfindung betrifft, bestehen aus Kunststoff, typischerweise aus Polyethylen oder aus Polypropylen.

Das auch für Einwegflaschen aus Kunststoff eingeführte Pfandsystem reduziert zwar die Zahl der im Restmüll anfallenden Kunststoffflaschen, die stattdessen einer Wiederverwertung zugeführt werden; jedoch verhindert dies nicht, dass in vielen Fällen die Verschlüsse der Flaschen nach dem Entleeren nicht wieder auf die Flasche aufgeschraubt, sondern getrennt entsorgt bzw. weggeworfen werden und so unkontrolliert in die Umwelt und zum Beispiel an Ufern und Stränden ins Meer gelangen.

Es gab und gibt deshalb Bestrebungen, Verschlüsse auf Behältern, insbesondere auf Getränkebehältern und Getränkekartons, so zu gestalten, dass sie auch nach dem Öffnen eines Behälters mit dem Behälterhals verbunden bleiben. Eine solche Eigenschaft wird auch als "unverlierbar" bezeichnet.

Unverlierbare Verschlüsse sind im Prinzip bekannt.

Aus der europäischen Patentanmeldung EP 1 533 240 A1 ist ein wiederverschließbarer Verschluss für eine versiegelte Kartonverpackung bekannt.

Insbesondere bei Einwegbehältern verbleiben die sogenannten Garantiebänder, die mit dem unteren Rand eines Kappenmantels über Schwachstellen verbunden sind, unterhalb eines sogenannten Pilferproofringes an dem Behälterhals hängen und bilden bereits einen unverlierbaren Teil des Verschlusses. Insofern muss man lediglich dafür Sorge tragen, dass die Schraubkappe auch nach dem Öffnen und Lösen der Schraubkappe von dem Behälterhalsgewinde über mindestens einen Bandabschnitt oder dergleichen, hier als Halteband bezeichnet, mit dem Garantieband verbunden bleibt, welches seinerseits durch den sogenannten Pilferproofring am Behälterhals festgehalten wird. Ein Pilferproofring ist typischerweise ein unterhalb eines Behälterhalsgewindes umlaufender, ringförmiger Vorsprung mit einer im Wesentlichen ebenen oder leicht konischen Unterseite, hinter dem sich radial einwärts ragende Vorsprünge oder Teile eines Garantiebandes verhaken, sodass das Garantieband beim Abschrauben einer Schraubkappe durch den Pilferproofring festgehalten wird, während die zwischen Garantieband und Kappenmantel vorgesehenen Schwachstellen zerreißen.

Man muss dann lediglich dafür Sorge tragen, dass die über das mindestens eine Halteband verbleibende Verbindung zwischen Garantieband und Kappenmantel ausreichend lang ist, um die Schraubkappe vollständig von der Behälterhalsmündung abheben und seitlich verschieben bzw. von der Behälterhalsöffnung wegkippen zu können.

Allerdings haben sich diese unverlierbaren Schraubkappen im Gebrauch häufig als sehr störend erwiesen, da die Kappen sich beispielsweise beim Ausgießen von Flüssigkeit aus einem entsprechenden Behälter vor die Öffnung des Behälters zurückbewegen, oder sich unter der Wirkung der Schwerkraft am Behälterhals verdrehen und beim Ausgießen in den Flüssigkeitsstrahl gelangen.

Vor allem wenn ein Benutzer direkt aus einem Behälter trinken will, sind entsprechende, mit dem Behälterhals noch verbundene Schraubkappen oftmals im Weg und störend. Auch beim Verschlie-ßen von Behältern in Hochleistungs-Verschließanlagen können die herkömmlichen unverlierbaren Verschlüsse Störungen hervorrufen.

Der vorliegenden Erfindung liegt vor diesem Hintergrund die Aufgabe zugrunde, eine unverlierbare Schraubkappe mit Garantieband für die Verwendung an einem Öffnungsstutzen einer Kartonverpackung in der Weise zu gestalten, dass die Schraubkappe nach dem Abschrauben und Lösen in eine den weiteren Gebrauch der Kartonverpackung und das Trinken oder Ausgießen aus der Kartonverpackung nicht störende Position weggeklappt bzw. gekippt werden und ohne zusätzliche Maßnahmen dort verbleiben kann. Die Schraubkappe wird hier auch kurz als "Kappe" bezeichnet.

Diese Aufgabe wird durch einen Verschluss gemäß der vorliegenden Erfindung gelöst wie er in Anspruch 1 definiert ist.

Bei dem erfindungsgemäßen Schraubverschluss werden Haltebänder gebildet durch zwei in Umfangsrichtung jeweils mindestens einmal unterbrochene Schwächungslinien, die in axialem Abstand zueinander verlaufen und in Umfangsrichtung wechselseitig teilweise überlappen, wobei Unterbrechungsabschnitte beider Schwächungslinien von der jeweils anderen Schwächungslinie in axialem Abstand überbrückt werden Die Schwächungslinien können durch Schnitte oder auch durch schon im Spritzgusswerkzeug gebildete Trennlinien mit Stegen hergestellt werden.

Die vorgenannten Unterbrechungsabschnitte der Schwächungslinien werden nachstehend als "Trennstege" bezeichnet. Der Trennsteg der oberen Schwächungslinie bildet effektiv einen auf einen Umfangssektor beschränkten axialen Fortsatz des zylindrischen Kappenmantels. Der Trennsteg der unteren Schwächungslinie bildet einen axialen Fortsatz eines stationär am Verschlussunterteil festgehaltenen, unteren Garantiebandabschnittes.

Bei herkömmlichen Verschlüssen, bei welchen Garantieband und Kappenmantel entlang einer einzigen, umlaufenden Schwächungslinie miteinander verbunden sind, die beim erstmaligen Öffnen aufreißt, versteht man als "Garantieband" alle Abschnitte am unteren Rand eines Verschlusskappenmantels, die axial unterhalb bzw. von dem Kappengewinde aus jenseits des Niveaus der Schwächungslinie liegen, die der hier als obere Schwächungslinie bezeichneten Linie entspricht.

"Axial unterhalb" schließt hier auch den nach innen und oben abgewinkelten Abschnitt eines sogenannten Flexbandes ein, der bei der Herstellung der Verschlusskappe eine axiale Verlängerung des äußeren Garantiebandabschnittes bildet, auch wenn Teile dieses abgewinkelten Flexbandabschnittes im nach oben umgeklappten Zustand sich auf der Kappeninnenseite oberhalb des Niveaus der oberen Schwächungslinie erstrecken können.

Zur Vereinfachung der Beschreibung wird hier die vorstehende Definition des Begriffes "Garantieband" beibehalten, d.h. beide Trennstege werden als Teil des Garantiebandes angesehen, soweit sie unterhalb des Niveaus der oberen Schwächungslinie liegen, auch wenn der Trennsteg der oberen Schwächungslinie mit dem unteren Rand des Kappenmantels fest verbunden bleibt und sich nur entlang der unteren Schwächungslinie von den stationär am Verschlussunterteil verbleibenden Teilen des Garantiebandes löst. Dies gilt analog auch für die Haltebänder, die bei geschlossenem Verschluss ebenfalls unterhalb des Niveaus der oberen Schwächungslinie liegen, bei und nach dem Öffnen aber dennoch nicht in dieser Position bleiben,

Das so definierte Garantieband besteht aus einem stationär am Verschlussunterteil verbleibenden Teil, der - abgesehen von einer Rotation - relativ zum Verschlussunterteil unbewegbar bleibt, und aus beweglichen Teilen, wie den Haltebändern und dem oberen Trennsteg, die beim Öffnen relativ zum stationären Teil und dem Verschlussunterteil bewegbar sind, jedoch mit dem stationären Teil verbunden bleiben.

Auf diese Weise bleibt der Verschluss insgesamt unlösbar mit dem Verschlussunterteil verbunden.

Die Trennstege haben Enden in Umfangsrichtung, die über ihre axiale Breite hinweg jeweils mit einem der Enden der Haltebänder verbunden sind. Die Trennstege haben zumindest denselben Innenradius wie der Kappenmantel. Als untere Kante wird die axial nach unten weisende freie Stirnfläche des oberen Trennsteges bezeichnet, während der die Kante umfassende axiale Endbereich des oberen Trennsteges als "Rand" bezeichnet wird.

Die in Umfangsrichtung überlappenden Abschnitte der Schwächungslinien definieren die Haltebänder als zwischen den Schwächungslinien in Umfangsrichtung verlaufende, streifenförmige Abschnitte des Garantiebandes.

Der zylindrische Kappenmantel mit Innengewinde definiert eine Achse des Verschlusses, und das Verschlussunterteil, auf welchen eine entsprechende Schraubkappe aufgeschraubt wird, definiert eine Achse des Verschlussunterteils. Im geschlossenen Zustand fallen diese Achsen zusammen.

Ein ausreichender axialer Abstand der Schwächungslinien von zum Beispiel mindestens 2 mm in deren Überlappungsbereich führt zu genügend starken Haltebändern, die bis zu einer Zugkraft von 30 N und im Allgemeinen auch bis zu 40 N nicht reißen. Für einen durchschnittlichen Verbraucher und insbesondere für Kinder ist es deshalb nicht ohne weiteres möglich, die Schraubkappe durch Zerreißen der Haltebänder von dem unter dem Pilferproofring festgehaltenen Teil des Garantiebandes abzureißen. Dadurch bleibt die Kappe einschließlich des Garantiebandes dauerhaft mit dem Verschlussunterteil verbunden.

Durch entsprechende Abstimmung der Umfangserstreckung der Trennstege und des (in axialer Richtung gemessenen) Abstandes der Schwächungslinien kann man erreichen, dass eine Schraubkappe nach dem Losschrauben und Abheben sowie Umklappen in ausreichendem Abstand zu der Behälterhalsöffnung in eine hinreichend stabile Position gebracht wird, in der sie nach dem Öffnen und Umklappen verbleibt und unabhängig von der Ausrichtung des zugehörigen Behälterhalses auch durch Ihr Eigengewicht nicht in eine störende Position vor der Verschlussunterteilmündung gelangt.

Zweckmäßigerweise hat jede der beiden Schwächungslinien genau einen Trennsteg und die Mittelpunkte der beiden Trennstege liegen einander diametral gegenüber. Die Schwächungslinien haben jedenfalls in Ihren Überlappungsbereichen einen axialen Abstand zueinander. In einer Ausführungsform bleiben bei dem ungeöffneten Verschluss die beiden Schwächungslinien entlang ihrer gesamten Umfangserstreckung auf jeweils derselben, aber zwischen den beiden Schwächungslinien unterschiedlichen axialen Position. Die axiale Position der Schwächungslinien kann jedoch entlang ihres Verlaufs in Umfangsrichtung auch variieren, solange hierdurch die Haltebänder nicht zu schmal werden und eine hinreichende Reißfestigkeit von mindestens 30 N bis vorzugsweise mindestens 40 N behalten.

In den Trennstegen der Schwächungslinien kommt es zwar auf einen solchen axialen Abstand nicht an und die dort nicht unterbrochene jeweils andere Schwächungslinie könnte in diesem Bereich auf eine axiale Position übergehen, die ansonsten der unterbrochenen Schwächungslinie entspricht oder einen noch größeren axialen Abstand von dieser hat.

Die obere Schwächungslinie definiert eine Trennlinie zwischen dem unteren Rand des Kappenmantels und dem Garantieband. Die untere Schwächungslinie trennt das Garantieband entlang eines Umfangsabschnittes in einen unteren und einen oberen Garantiebandabschnitt, wobei der obere Garantiebandabschnitt im Bereich der Unterbrechung der oberen Schwächungslinie mit dem Kappenmantel fest verbunden ist und ansonsten einen Abschnitt der Trennlinie zwischen Haltebändern und dem unteren Garantiebandabschnitt definiert.

In einer Ausführungsform ist das Garantieband ein sogenanntes Flexband, das einen ersten, in axialer Verlängerung des zylindrischen Kappenmantels verlaufenden, äußeren Garantiebandteil und einen zweiten, von dem unterem Ende des ersten Garantiebandteils radial einwärts und nach oben umgeklappten Garantiebandteil aufweist, dessen freies, nach oben weisendes Ende Eingriffselemente für den Eingriff mit der Unterseite des Pilferproofringes aufweist.

Die Begriffe "oben" und "unten" werden hier so verwendet, wie sie sich bei einer Orientierung des auf die Behälterhalsmündung eines vertikal stehenden Behälters aufgesetzten Verschlusses ergeben.

Die Auftrennung des Garantiebandes entlang der gesamten Länge der Schwächungslinien führt dazu, dass im Überlappungsbereich der Schwächungslinien aufgrund ihres axialen Abstandes streifenförmige Abschnitte des Garantiebandes erzeugt werden, die hier als Haltebänder bezeichnet werden. Diese Haltebänder verbinden die jeweiligen Trennstege der oberen bzw. unteren Schwächungslinien, wobei diese Trennstege ihrerseits eine Verbindung zu dem Kappenmantel bzw. zu dem ersten Garantiebandteil bilden, das für den ortsfesten Verbleib an einem Verschlussunterteil vorgesehen ist. Der Trennsteg der unteren Schwächungslinie ist mitbestimmend für die Länge der Haltebänder, hat aber keine darüber hinaus gehende Funktion hinsichtlich der Stabilität der geöffneten Kappenposition. Der Trennsteg der oberen Schwächungslinie (oberer Trennsteg) trägt hingegen je nach Ausgestaltung wesentlich zur Stabilisierung eines weit geöffneten Zustandes der Kappe bei. Soweit im Folgenden ohne nähere Kennzeichnung vom "Trennsteg" die Rede ist, ist daher immer dieser obere Trennsteg gemeint. Dieser Trennsteg bildet einen axialen Fortsatz des Kappenmantels und ist fest mit diesem verbunden.

Die Enden dieses Trennsteges in Umfangsrichtung sind jeweils mit einem der Enden der Haltebänder verbunden. Das andere Ende der Haltebänder ist jeweils mit den Enden des unteren Trennsteges in Umgangsrichtung verbunden

Nach dem Losschrauben und beim anschließenden Weg- bzw. Umklappen der Schraubkappe, die über die Trennstege und durch die Haltebänder mit dem Verschlussunterteil verbunden bleibt, kommt die Kappe nach einer Schwenkbewegung um ca. 90 ° in eine Position, in welcher der mit der Kappe verschwenkte untere Rand des Trennstegs radial nach innen zum Verschlussunterteil und der obere, unmittelbar an den Kappenmantel angrenzende Rand des Trennstegs radial nach außen weg vom Verschlussunterteil bewegt wird.

Die Haltebänder zwischen den beiden Trennstegen werden dadurch verdrillt und halten die Kappe, bzw. den die Kappe axial verlängernden Trennsteg in Kontakt mit dem Verschlussunterteil. Der untere Rand des Trennsteges bzw. dessen untere Kante steht dabei mit dem Verschlussunterteil in Kontakt und bildet einen Schwenkpunkt am Verschlussunterteil, der sich allerdings während der Schwenkbewegung am Verschlussunterteil in axialer Richtung verschiebt Abgesehen von einer leichten Rückstellkraft der verdrillten Haltebänder setzt das Garantieband während der Umklappbewegung der Schraubkappe und dem radial an das Verschlussunterteil Heran-Schwenken des unteren Randes des Trennsteges zunächst keinen nennenswerten Widerstand entgegen.

Da die Haltebänder über ihre ganze Breite hinweg mit den Enden des Trennsteges verbunden sind, werden die unmittelbar am oberen Ende des Trennstegs ansetzenden Abschnitte der Haltebänder etwas stärker gedehnt als die am unteren des Trennsteges ansetzenden Abschnitte. Die axiale Höhe des Trennsteges zwischen Schwenkpunkt und oberem Ansatz der Haltebänder bildet somit einen Hebel für die Zugkraft der Haltebänder, welcher bei Überschreiten eines Totpunktes der Schwenkbewegung bei ca. 90° die weitere Öffnungsbewegung der Kappe unterstützt. Dadurch erreicht die Kappe einen stabilen Öffnungswinkel von z. B. 140 ° gegenüber ihrer Ausgangsposition. Außerdem erstrecken sich die Haltebänder aufgrund der Aufwärtsbewegung der Schraubkappe mit dem oberen Trennsteg über den Pilferproofring hinweg, was zur Dehnung und Zugspannung in den Haltebändern beiträgt. Auch die Tatsache, dass der Trennsteg sich über einen gewissen Umfangswinkel von z. B. 20 - 60° erstreckt, führt beim Umklappen der Kappe wegen des bogenförmigen Verlaufs des Trennsteges entlang des Umfangs und mit dem Radius des Kappenmantels zu einer Vergrößerung des Abstandes der Enden des Trennsteges vom Verschlussunterteil und damit zu einer entsprechenden Vergrößerung der Zugkraft in den Haltebändern, die so die Kappe in der weit geöffneten Stellung halten, indem sie den umgeklappten Trennsteg an das Verschlussunterteil heranziehen.

Grundsätzlich werden aber die Haltebänder, d. h. die Länge der Überlappungsbereiche der beiden Schwächungslinien, und auch die axiale Höhe und Umfangslänge des Trennstegs so ausgelegt, dass eine Dehnung der Bänder im elastischen Bereich bleibt und nicht die Streckgrenze erreicht.

Dies bedeutet, dass durch den Eingriff zwischen der unteren Kante des Trennsteges und dem Verschlussunterteil durch die Haltebänder eine variierende Kraft auf den Trennsteg ausgeübt wird, die beim Verkippen der Schraubkappe zunächst ansteigt, dann über einen Totpunkt hinweg verläuft und anschließend wieder nachlässt, wenn nämlich die Schraubkappe und mit ihr der obere Trennsteg um mehr als etwa 90° gegenüber ihrer geschlossenen Stellung verkippt sind, wobei die sich zwischen den beiden Trennstegen erstreckenden Haltebänder in sich verdreht sind. Wegen einer vergleichsweise geringen Wandstärke von zum Beispiel 0,3 bis 0,6 oder 0,8 mm und einer mäßigen (in axialer Richtung gemessenen) Breite der Haltebänder von zum Beispiel 3 mm sind die elastischen Rückstellkräfte aufgrund der Torsion dieser Haltbänder relativ gering im Vergleich zu der Kraft welche die Haltebänder in Richtung Verschlussunterteil auf den oberen Trennsteg ausüben.

Dadurch bleibt die nach Überwinden eines Totpunktes erreichte umgeklappte Position des Verschlusses im Wesentlichen stabil und die Schraubkappe bewegt sich nicht störend vor oder zu dicht neben die Verschlussunterteilöffnung.

Damit die Schraubkappe vor allem beim Trinken nicht stört, sollte in einer Ausführungsform die Achse der Verschlusskappe, die im geschlossenen Zustand des Verschlusses mit der Achse des Verschlussunterteils zusammenfällt, nach dem Öffnen und seitlichen Umklappen eine stabile Position einnehmen, in der sie gegenüber der Ausgangsposition bzw. gegenüber der Achse des Verschlussunterteils um mindestens 120 Grad, vorzugsweise um mindestens 140° verschwenkt ist.

Angesichts der Funktionsweise des unverlierbaren Verschlusses während und nach dem Umklappen der Schraubkappe wird deutlich, dass die konkret hervorgerufenen Rückstell-und Stabilisierungskräfte von einer ganzen Reihe zusammenwirkender Parameter abhängen, wozu unter anderem eine gewisse axiale Breite und die Umfangserstreckung des an dem Kappenmantel fixierten, oberen Trennsteges, der Unterschied zwischen dem Außenradius des Verschlussunterteils und dem Innenradius des Trennsteges, der mit dem Innenradius der Kappe übereinstimmt, sowie die Umfangserstreckung der Schwächungslinien und des unteren Trennsteges (und somit die Länge der Haltebänder) gehören.

Die vorgenannten Parameter lassen sich in unterschiedlichen Kombinationen so abstimmen, dass die Umklappbewegung der Schraubkappe über einen Totpunkt erfolgt, sodass die Schraubkappe insgesamt eine bistabile Lage hat, wobei die Schraubkappe in der vollständig geöffneten, stabilen Stellung den Zugang zu der Verschlussunterteilmündung nicht stört. Bevorzugte und praktisch funktionsfähige Werte für die obigen Parameter sind nachstehend und in den abhängigen Patentansprüchen angegeben.

Grundsätzlich ist es zweckmäßig, wenn auch nicht zwingend, dass jede Schwächungslinie genau einen Trennsteg hat und die Mittelpunkte der Trennstege einander diametral gegenüberliegen. Der Trennsteg der unteren Schwächungslinie, der mit dem übrigen Teil des Garantiebandes fest verbunden ist, begrenzt in einer Richtung die Überlappung zwischen oberer und unterer Schwächungslinie und die Überlappung der Schwächungslinien bestimmt die Länge der Haltebänder, die das am Verschlussunterteil verbleibende Garantieband mit dem Schraubkappenmantel verbinden.

Zweckmäßigerweise erstreckt sich der Trennsteg der oberen Schwächungslinie über einen Umfangswinkel zwischen 10° und 75°, vorzugsweise im Bereich zwischen 20" und 60°. Durch einen Winkel in diesem Bereich stellt man sicher, dass der Trennsteg in sich stabil ist und zusammen mit dem Kappenmantel umgeklappt wird und beim Öffnen nicht nur der Kappenmantel gegenüber dem Trennsteg umgebogen wird, und andererseits sorgt dies auch für eine hinreichende Kraftwirkung, die den umgeklappten Verschluss in seiner vollständig offenen Position hält, für die der Trennsteg eine gewisse Mindestlänge in Umfangsrichtung haben muss.

Der Trennsteg der unteren Schwächungslinie, der dem Trennsteg der oberen Schwächungslinie diametral gegenüberliegt, kann sich über einen Umfangswinkel zwischen z.B. 120° und 200°, vorzugsweise zwischen 170° und 190° erstrecken, wobei die Differenz der Umfangswinkel der oberen und unteren Trennstege die Länge der Haltebänder definiert, die sich zwischen dem verbleibenden Teil des Garantiebandes und dem Kappenmantel erstrecken.

Die Breite des an dem Kappenmantel verbleibenden Trennsteges sollte vorzugsweise mindestens die Hälfte der Breite des gesamten, intakten, d. h. noch nicht entlang der Schwächungslinien aufgetrennten, Garantiebandes betragen, damit durch die Torsion dieses relativ breiten Abschnittes gegenüber dem übrigen Garantieband ein entsprechender Durchmesser- und Längenunterschied zwischen der radial inneren, unteren Kante des Trennsteges und dem an der Schraubkappe ansetzenden oberen Rand des Trennsteges hervorgerufen wird.

In Zahlen ausgedrückt sollte die (im intakten Zustand) in axialer Richtung gemessene Breite des an dem Kappenmantel verbleibenden Trennsteges mindestens 1,5 mm, vorzugsweise mindestens 2 mm und insbesondere etwa 3 mm oder mehr betragen. Die Wandstärke des Garantiebandes liegt hingegen in einem Bereich zwischen 0,3 und 0,8 mm, sodass klar ist, dass die in dem Band durch Verdrehung des Trennsteges gegenüber dem übrigen Band hervorgerufenen Kräfte unter anderem durch den unterschiedlichen Innen- und Außenradius der verdrillten Garantiebandabschnitte (bestehend aus den Haltebändern und dem oberen Trennsteg) bedingt sind, der umso größer ist, je breiter der verdrillte Abschnitt ist.

Die in axialer Richtung gemessene Mindestbreite der Haltebänder hängt unter anderem von dem konkret verwendeten Kunststoffmaterial und auch von der Wandstärke der Haltebänder ab. Der minimale Abstand der Schwächungslinien, der die minimale Breite der Haltebänder definiert, sollte in einer Ausführungsform demnach größer als 1 mm, vorzugsweise größer als 2 mm und insbesondere größer als 2,3 mm sein. Eine obere Grenze ist jeweils durch die Breite des Garantiebandes festgelegt. Die Haltebänder, die effektiv als die zwischen den Trennlinien verlaufenden Abschnitte des Garantiebandes gebildet werden, haben dann eine ausreichende Reißfestigkeit, um ein gewaltsames Abreißen der Schraubkappe vom Garantieband - zumindest durch Kinderhände - zu verhindern. Vorzugsweise sind die Haltebänder bis zu einer Zugkraft von mindestens 30 N, vorzugsweise mindestens 40 N, reißfest.

Die erfindungsgemäße Kombination aus einem Verschlussunterteil mit Außengewinde und einem Verschluss, wir er vorstehend beschrieben wurde, ist dadurch gekennzeichnet, dass der Außendurchmesser des Verschlussunterteils oberhalb eines Pilferproofringes, der Innendurchmesser des Garantiebandes, sowie die Breite, die Umfangserstreckung und eine etwaige Verdickung des oberen Trennsteges so aufeinander abgestimmt sind, dass nach dem Losdrehen und beim anschließenden Umklappen der Schraubkappe die freie untere Kante des Trennsteges mit dem Verschlussunterteil in Eingriff tritt. Dabei werden die Haltebänder etwas verdrillt. Bei Überschreiten eines Kippwinkels von ca. 90° wird die Kappe mit dem Trennsteg über einen Totpunkt hinweg bewegt, sodass danach die Außenseite des Trennsteges der Außenseite des Verschlussunterteils zugewandt ist und die Schraubkappe aufgrund einer gewissen Zugspannung der Haltebänder in dieser um mehr als 90° umgeklappten Position stabilisiert ist.

Der Kipp- oder Umklappwinkel ist hier definiert als der Winkel zwischen der Achse des Verschlussunterteils (der mit der Verschlussachse zusammenfällt, wenn das Verschlussunterteil durch den Verschluss verschlossen ist) und der Verschlussachse in dem umgeklappten Zustand.

Der Unterschied zwischen Außendurchmesser des Verschlussunterteils in einem Bereich oberhalb des Pilferproofringes, in welchem nach dem Öffnen des Verschlusses der obere Trennsteg des Garantiebandes an dem Verschlussunterteil angeordnet ist, sollte um höchstens 2,5 mm, vorzugsweise höchstens 1,5 mm kleiner sein als der nominelle Innendurchmesser des Garantiebandes. Mit "nominellem Innendurchmesser" wird der Innendurchmesser des Garantiebandes ohne einen etwaigen Flexbandabschnitt bezeichnet, der insbesondere auch dem Innendurchmesser der Kappe im Bereich des oberen Trennsteges vor dem Auftrennen der Schwächungslinien entspricht

Die axialen Maße aller Teile unterhalb des Kappenmantels gemeinsam, die herkömmlich ein Garantieband bilden, sind in der Praxis auf insgesamt etwa 5 bis 6 mm begrenzt. Die Forderung nach Materialersparnis begrenzt dieses axiale Maß nach oben. Nach unten ist dieses Maß durch eine ausreichende funktionelle Stabilität begrenzt. Ein Garantieband muss zum einen am Verschlussunterteil so gesichert sein, dass es praktisch nicht ohne Beschädigung vom Verschlussunterteil entfernt werden kann. Zum anderen muss es auch den Kräften beim Aufbringen des Verschlusses auf einem Gewinde widerstehen, insbesondere während es über den Pilferproofring hinweg bewegt wird. Diese Bedingungen können nicht mehr erfüllt werden, wenn wesentliche Teile des Garantiebandes axial kürzer als beispielsweise 2 mm sind (abgesehen von leicht brechbaren Brücken, die entlang einer Schwächungslinie verteilt sein können).

Wenn, wie im vorliegenden Fall, der Verschlussteil unterhalb des Kappenmantels zusätzlich aufgeteilt ist in die Elemente stationärer Teil, Haltebänder und Trennstege, so steht nur wenig Spielraum für eine Variation der axialen Breite der Haltebänder und der axialen Höhe der Trennstege zur Verfügung. Beide Maße bewegen sich in der Praxis in dem Bereich von 2 - 3 mm. Im Umfangsbereich der Haltebänder und des oberen Trennsteges verbleibt dann auch für den stationären äußeren Garantiebandabschnitt eine axiale Breite von etwa 2 - 3 mm. Eine etwaige axiale Variation im Verlauf der Schwächungslinien entlang ihrer Umfangserstreckung wäre deshalb aus praktischen Gründen ebenfalls auf einen axialen Bereich von höchstens 1 mm Breite beschränkt. Dies würde an der grundlegenden Funktion eines Verschlusses gemäß der Erfindung nichts ändern und wird deshalb hier nicht im Detail diskutiert.

Der stationäre Teil bildet im Übrigen in einer Ausführungsform der Erfindung ein Flexband mit dem schon beschriebenen äußeren stationären Abschnitt und einem nach Innen und oben umgeklappten Teil, der mit dem Pilferproofring eines Verschlussunterteils in Eingriff tritt.

Erfindungsgemäß ist der Verschluss für die Verwendung an einem Öffnungsstutzen einer Kartonverpackung ausgestaltet.

Ein solcher Schraubverschluss für Kartonverpackungen weist ein Verschlussunterteil mit einem umlaufenden Flansch auf der mit der Oberfläche einer Kartonverpackung abgedichtet verbindbar ist, sowie eine an den Flansch anschließende, zylindrische Ausgießtülle, die eine obere äußere und eine untere innere Öffnung hat, einer Schraubkappe mit einem Innengewinde, dass auf ein Außengewinde der Ausgießtülle aufschraubbar ist, einem in der Ausgießtülle angeordneten Schneidring, der an seinem unteren Rand mindestens eine axial nach Innen vorstehende Schneide aufweist, sowie einer axialen Hub-und Mitnahmeeinrichtung an dem Schneidring und der Schraubkappe, die einen an der Innenseite der Schraubkappe angebrachten Mitnehmer und eine axiale Hubeinrichtung umfasst, welche beim Drehen der Schraubkappe in Öffnungsrichtung den Schneidring axial in Richtung der unteren Öffnung und in Umfangsrichtung bewegt und dadurch einen mindestens teilweise kreisförmig umlaufenden Schnitt in die Behälteroberfläche einbringt.

Die der Erfindung zugrunde liegende Aufgabe wird dadurch gelöst, dass die Schraubkappe am unteren Rand ihres Kappenmantels ein umlaufendes Garantieband aufweist, welches mit einem inneren Vorsprung einen Pilferproofring an der Außenseite der Ausgießtülle unterhalb des Ausgießgewindes hintergreift, wobei das Garantieband durch zwei voneinander getrennte, teilweise umlaufende und in Umfangsrichtung teilweise überlappende und sich nicht kreuzende Schwächungslinien teilweise geteilt und teilweise von dem Mantel der Schraubkappe getrennt ist, sodass in den in Umfangsrichtung überlappenden Bereichen der Schwächungslinien aus Teilen des Garantiebandes jeweils ein Halteband gebildet wird, welches die von dem Außengewinde gelöste Schraubkappe an dem unteren, am Verschluss unterteilt verbleibenden Teil des Garantiebandes festhält.

Bei dem Verschluss weist der Schneidring auf seiner Außenseite ein mit zu dem Außengewinde der Ausgießtülle gegensinniges zweites Außengewinde auf, das mit einem hierzu passenden zweiten Innengewinde auf der Innenseite der Ausgießtülle in Eingriff steht.,

Bei dem Verschluss können das zweite Innengewinde und das zweite Außengewinde eine größere Ganghöhe aufweisen als das Innengewinde der Schraubkappe und das Außengewinde der Ausgießtülle, wobei vorzugsweise der Faktor zwischen den unterschiedlichen Ganghöhen mindestens 1,5 beträgt

Weiterhin kann dabei der Mitnehmer der Schraubkappe als Hubnocken mit einer zur Verschlussachse geneigten Fläche oder Kante und ein Element des Schneidringes als Nockenfolger ausgebildet sein, und es können auf Außenseite des Schneidringes und auf der Innenseite der Ausgießtülle einander radial überlappende Führungselemente vorgesehen sein, wobei die Führungselemente zu Beginn einer Öffnungsdrehung der Schraubkappe nur eine axiale Bewegung des Schneidringes zulassen und erst nach Erreichen einer vorgebbaren axialen Position des Schneidringes die Mitnahme des Schneidringes in Umfangsrichtung erlauben und die weitere axiale Bewegung begrenzen,

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
- **Figur 1**: eine perspektivische Ansicht eines Verschlusses
- **Figur 2**: den Verschluss nach Figur 1 in einer Seitenansicht,
- **Figur 3**: eine 360°-Abwicklung des Garantiebandes des Verschlusses aus Figur 2,
- **Figur 4**: einen axialen Schnitt durch einen erfindungsgemäßen Verschluss für Getränkekartons,
- **Figur 5**: den Verschluss nach Figur 4 in einer Ansicht von außen im geschlossenen Zustand,
- **Figur 6**: den geschlossenen Verschluss nach Figur 4 in einer Ansicht von oben.
- **Figur 7**: den Verschluss nach Figur 4 in einem teilweise geöffneten Zustand und
- **Figur 8**: einen vollständig geöffneten Verschluss gemäß Figur 4 mit einer umgeklappten Schraubkappe.

Die in den Figuren 1, 2 und 3 gezeigte und im Folgenden beschriebene Ausführungsform ist nicht erfindungsgemäß und dient lediglich der Veranschaulichung.

Gemäß der perspektivischen Ansicht in Figur 1 besteht der dort gezeigte Verschluss aus einer Schraubkappe 10 mit Garantieband, wobei die Schraubkappe 10 im Wesentlichen aus einem Kappenmantel 2 und einer Kopfplatte 1 besteht, welche den zylindrischen Kappenmantel 2 nach oben hin verschließt. Am unteren Ende des Kappenmantels 2 setzt ein Garantieband 3 an, das bei dem erfindungsgemäßen Verschluss nicht vollständig von der Schraubkappe 10 abtrennbar ist.

Übliche Schraubkappen mit Garantieband weisen nur eine einzige Schwächungslinie auf, die anders als die hier dargestellte Schwächungslinie 13 ohne Unterbrechung entlang des gesamten Umfangs der Schraubkappe 10 verläuft und die Trennlinie zwischen der Schraubkappe 10 und dem Garantieband 3 darstellt.

Eine Schwächungslinie kann im Allgemeinen eine umlaufende, gleichmäßige Materialschwächung sein, die man beispielsweise durch einen das Material des Garantiebandes 3 bzw. den Übergang zum Kappenmantel 2 nicht vollständig durchgreifenden Einschnitt erzeugen kann, oder aber es handelt sich um einen die Wandstärke des Garantiebandes 3 vollständig durchgreifenden Einschnitt, der aber an einzelnen Punkten durch leicht brechbare Brücken unterbrochen ist.

Die gezeigte Verschluss weicht insoweit von dieser üblichen Form von Schraubkappen mit Garantieband ab, als sie zwei Schwächungslinien 13,14 aufweist, die zum einen in axialer Richtung voneinander beabstandet sind und zum anderen sich nicht über den gesamten Umfang des Garantiebandes erstrecken, sondern in einem oberen Trennsteg 11 der oberen Schwächungslinie 13 und in einem unteren Trennsteg 12 der unteren Schwächungslinie 14 unterbrochen sind.

Die Figur 2 ist als Seitenansicht des Verschlusses aus Figur 1 zu erkennen und Figur 3 zeigt eine Abwicklung des Garantiebandes 3 über 360°, d. h. die rechts und links bei 0° bzw. 360° dargestellten Enden das Garantiebandes stoßen aneinander und hängen zusammen, sodass das Garantieband insgesamt eine Ringform hat. Die Auftrennung in dieser Abwicklungsdarstellung teilt den Trennsteg 12 in zwei Teile, obwohl es sich tatsächlich um einen einzigen, zusammenhängenden Trennsteg handelt.

Die Unterbrechungslinien 13,14 sind unterschiedlich lang, sind jedoch so angeordnet, dass sie den Trennsteg 11 bzw. 12 der jeweils anderen Schwächungslinie überlappen. Dabei ist es zweckmäßig, wenn die Mittelpunkte der Trennstege 11, 12 einander diametral gegenüberliegen, wie im vorliegenden Fall bei 0° und 180° in Figur 3.

Wenn nach dem Öffnen bzw. Losschrauben der Schraubkappe von einem Behälterhals die zunächst noch entlang der Schwächungslinien 13,14 bestehende schwache Verbindung vollständig aufgetrennt ist, bilden die im Überlappungsbereich der Schwächungslinie gebildeten Haltebänder 15,16 eine im Wesentlichen reißfeste Verbindung zwischen den Unterbrechungsbereichen 11,12.

Der Unterbrechungsbereich 11 ist dabei mit dem unteren Rand der Schraubkappe und der Unterbrechungsbereich 12 ist mit dem an seiner ursprünglichen Position verbleibenden Teil des Garantiebandes 3, welches sich unterhalb der Schwächungslinie 14 befindet, verbunden.

Der unterhalb der Schwächungslinie 14 verbleibende Teil des Garantiebandes 3 bildet zusammen mit dem Unterbrechungsbereich 12 insgesamt noch ein vollständig umlaufendes, mit einem Behälterhals in Eingriff befindliches Befestigungsband zwischen Schraubkappe und Hals des Behälters. Die Unterbrechungsbereiche 12 und 11 sind jeweils durch verbleibende Haltebänder 15,16 miteinander verbunden, die durch die überlappenden Abschnitte der beiden Schwächungslinien 13,14 erzeugt werden, so dass effektiv die Schraubkappe 10 über die Haltebänder 15,16 mit dem unteren Abschnitt des Garantiebandes und somit mit dem Behälterhals verbunden bleibt und demzufolge unverlierbar ist.

Die Figuren 4 - 8 zeigen jeweils dieselbe Ausführungsform eines erfindungsgemäßen Verschlusses für Kartonverpackungen, insbesondere Getränkekartons, und werden deshalb im Zusammenhang miteinander beschrieben. Man erkennt ein Verschlussunterteil, das insgesamt mit 40 bezeichnet ist und aus einem Flansch 31 mit einer daran ansetzenden Ausgießtülle 32 besteht. Die Ausgießtülle 32 hat eine obere Öffnung und eine hier nicht sichtbare untere Öffnung, die, wenn der Verschluss sich auf einer Kartonverpackung befindet, zunächst durch die Oberfläche des Kartonmaterials verschlossen ist, um jegliche Kontaminierung des Behälterinhalts zu verhindern.

Der Flansch 31 ist auf einen Karton aufgeklebt oder aufgeschweißt, wobei das Aufschweißen voraussetzt, dass das Kartonmaterial mit einer geeigneten Oberflächenbeschichtung (z.B. Polyethylen) versehen ist.

Das Unterteil 40 des Verschlusses weist ein Au ßengewinde 42 auf, auf welches das Innengewinde 41 einer Schraubkappe 10 aufschraubbar ist.

Die Ausgießtülle 40 hat außerdem ein weiteres Innengewinde, in welches ein passendes Außengewinde eines Schneidringes 35 eingreift, welcher außerdem axial vorstehende und im geschlossenen Zustand gemäß Figur 4 unmittelbar über die Oberfläche des Kartons liegende Schneidelemente 33 aufweist. Ein Mitnehmer 44 tritt mit einem passenden Gegenstück 36 am Schneidring 35 in Eingriff, wenn die Schraubkappe in Öffnungsrichtung gedreht wird. Man erkennt außerdem noch auf dem Flansch einen Fixiersteg 7, der über zwei leicht brechbare Brücken 6 mit dem unteren Ende des Garantiebandes 30 verbunden ist. Das Garantieband weist, wie man am besten in Figur 5 erkennt, zwei als Schnittlinien ausgebildete Schwächungslinien 13, 14 auf, die entweder durch geschwächtes Material des Garantiebandes 30 oder aber, wie im vorliegenden Fall durch durchgehende Einschnitte definiert sind, die nur durch weitere leicht brechbare Brücken unterbrochen sind, welche beim Öffnen der Schraubkappe aufreißen. Die untere Schwächungslinie 14 und die obere Schwächungslinie 13 überlappen einander, im vorliegenden Fall entlang eines Umfangswinkels von etwa 120°, und weisen je einen unteren Unterbrechungsabschnitt 12 und einen oberen Unterbrechungsabschnitt 11 auf. Beim Losdrehen der Schraubkappe 10 zerreißen zunächst und sehr schnell die leicht brechbaren Brücken 6, was anzeigt, dass der Verschluss zumindest einmal um einen kleinen Winkel in Öffnungsrichtung gedreht wurde, der möglicherweise für die Schneidelemente ausreicht, das Kartonmaterial zu durchstoßen.

Beim weiteren Drehen der Schraubkappe 10 in Öffnungsrichtung zerreißen auch die leicht brechbaren Brücken der Schwächungslinien, was aber nicht zu einer vollständigen Trennung der Schraubkappe von dem Garantieband führt, da nämlich der obere Unterbrechungsabschnitt 11 über die Haltebänder 15,16 (in den Figuren nur jeweils eines sichtbar) mit dem unteren Unterbrechungsabschnitt 12 verbunden bleibt, der wiederum mit dem umlaufenden, stationären unteren Teil des Garantiebandes 30 verbunden bleibt, das wiederum an dem Pilferproofring 35a an dem Verschlussunterteil 40 festgehalten wird.

Die Länge der Haltebänder 15,16, d. h. die Länge der Überlappungsbereiche der Schwächungslinien ist gemäß Figur 4 so eingestellt, dass die Unterkante des oberen Unterbrechungsabschnittes 11 im geöffneten und um etwa 150° umgeklappten Zustand der Schraubkappe 20 mit der Außenseite der Ausgießtülle 32 in Eingriff steht und die Haltebänder 15,16 dabei unter Spannung stehen, sodass diese Position der Schraubkappe durch den Zug der Haltebänder und die Anlage der Unterkante des Unterbrechungsabschnittes 11 von der Schraubkappe 10 gehalten wird, auch wenn die Ausgießtülle 32 zusammen mit dem entsprechenden Behälter in irgendeiner Richtung gekippt wird.

### Bezugszeichenliste

- 1: Kopfplatte
- 2: Kappenmantel
- 3: Garantieband
- 6: leicht brechbare Brücken
- 7: Fixiersteg
- 10: Schraubkappe
- 11,12: Trennstege
- 13,14: Schwächungslinien
- 15,16: Haltebänder
- 30: Garantieband
- 31: Flansch
- 32: Ausgießtülle
- 33: Schneidelement
- 35: Schneidring
- 35a: Pilferproofring
- 36: Gegenstück am Schneidring
- 40: Verschlussunterteil
- 41: Innengewinde
- 42: Außengewinde
- 44: Mitnehmer
- 50: Achse des Behälterhalses

## Patentansprüche

1. Verschluss, umfassend eine Schraubkappe (10) mit Garantieband (30), welche mindestens einen zylindrischen Kappenmantel (2) mit Innengewinde (41) und ein umlaufendes Garantieband (3) am unteren, offenen Ende des Kappenmantels (2) aufweist, das entlang leicht reißbarer Schwächungslinien (13, 14) mit dem unteren Rand des Kappenmantels verbunden ist, wobei das Garantieband (30) nach dem Reißen entlang der Schwächungslinien über Haltebänder (15, 16) unlösbar mit dem Kappenmantel (2) verbunden bleibt, wobei der Verschluss für die Verwendung an einem Öffnungsstutzen einer Kartonverpackung ausgestaltet ist, wobei der Verschluss ein Verschlussunterteil (40) mit einem umlaufenden Flansch (31), der mit der Oberfläche einer Kartonverpackung abgedichtet verbindbar ist, sowie eine an den Flansch anschließenden, zylindrischen Ausgießtülle (32), die eine obere äußere und eine untere innere Öffnung hat, aufweist, wobei der Verschluss ferner ausgestattet ist mit der Schraubkappe mit dem Innengewinde, dass auf ein Außengewinde (42) der Ausgießtülle aufschraubbar ist, einem in der Ausgießtülle angeordneten Schneidring (35), der an seinem unteren Rand mindestens eine axial nach Innen vorstehende Schneide (33) aufweist, sowie einer axialen Hub- und Mitnahmeeinrichtung an dem Schneidring und der Schraubkappe, die einen an der Innenseite der Schraubkappe angebrachten Mitnehmer (44) und eine axiale Hubeinrichtung umfasst, welche beim Drehen der Schraubkappe in Öffnungsrichtung den Schneidring axial in Richtung der unteren Öffnung und in Umfangsrichtung bewegt und dadurch einen mindestens teilweise kreisförmig umlaufenden Schnitt in die Behälteroberfläche einbringt, **dadurch gekennzeichnet, dass** die Haltebänder (15, 16) gebildet sind durch zwei in Umfangsrichtung jeweils mindestens einmal unterbrochene Schwächungslinien (13, 14), die in Umfangsrichtung teilweise überlappen und mindestens im Überlappungsbereich in axialem Abstand zueinander verlaufen und, wobei die Trennstege (11, 12) beider Schwächungslinien (13, 14) von der jeweils anderen Schwächungslinie (14, 13) in axialem Abstand überbrückt werden.

2. Verschluss nach Anspruch 1, **dadurch gekennzeichnet, dass** jede Schwächungslinie genau einen Trennsteg hat und die Mittelpunkte der Trennstege (11, 12) einander diametral gegenüber liegen.

3. Verschluss nach einem der vorstehenden Ansprüche **dadurch gekennzeichnet, dass** der Trennsteg (11) der oberen Schwächungslinie (13) sich über einen Umfangswinkel zwischen 10° und 75°, vorzugsweise zwischen 20° und 60° erstreckt

4. Verschluss nach einem der vorstehenden Ansprüche, **dadurch gekennzeichnet, dass** der Trennsteg (12) der unteren Schwächungslinie (14) sich über einen Umfangswinkel zwischen 120° und 200°, vorzugsweise zwischen 170° und 190° erstreckt

5. Verschluss nach einem der vorstehenden Ansprüche, **dadurch gekennzeichnet, dass** die in axialer Richtung gemessene Breite des an dem Kappenmantel (2) verbleibenden oberen Trennsteges (11) mindestens die Hälfte der Breite des Intakten Garantiebandes (30) beträgt.

6. Verschluss nach einem der vorstehenden Ansprüche, **dadurch gekennzeichnet, dass** die in axialer Richtung gemessene Breite des an dem Kappenmantel (2) verbleibenden oberen Trennsteges (11) mindestens 1,5 mm, vorzugsweise mindestens 2 mm, insbesondere mindestens 2,5 und weniger als 5 mm beträgt,

7. Verschluss nach einem der vorstehenden Ansprüche, **dadurch gekennzeichnet, dass** die Wandstärke des Garantiebandes (30) außerhalb einer etwaigen radialen Verdickung zwischen 0,5 und 0,8 mm beträgt

8. Verschluss nach einem der vorstehenden Ansprüche, **dadurch gekennzeichnet, dass** das Garantieband (30) als Flexband mit einem radial äußeren Teil und einem umgeklappten radial inneren Teil ausgebildet ist.

9. Verschluss nach einem der vorstehenden Ansprüche, **dadurch gekennzeichnet, dass** der minimale Abstand der Schwächungslinien (13, 14) größer als 1,5 mm, vorzugsweise größer als 2 mm und insbesondere größer als 2,5 mm ist.

10. Verschluss nach einem der vorstehenden Ansprüche, **dadurch gekennzeichnet, dass** der Außendurchmesser des Verschlussunterteils (40) oberhalb eines Pilferproofringes (35a), der Innendurchmesser des Garantiebandes (30), sowie die Breite und die Umfangserstreckung des oberen Trennsteges (11) so aufeinander abgestimmt sind, dass nach einer Öffnungsdrehung der Schraubkappe und dem anschließenden Verkippen der Schraubkappe (10) bei Torsion der Haltebänder (15, 16) zusammen mit dem Trennsteg (11) die freie untere Kante des Trennsteges mit dem Verschlussunterteil in Eingriff tritt und bei Überschreiten eines Kippwinkels von mehr als 90° über einen Totpunkt hinweg bewegt wird, so dass danach die Außenseite des Trennsteges (11) mit der Außenseite des Verschlussunterteils in Kontakt kommt und die Schraubkappe (10) in dieser um mehr als 90° gekippten Position stabilisiert ist.

11. Verschluss nach Anspruch 10, **dadurch gekennzeichnet, dass** der Außendurchmesser des Verschlussunterteils (40) in einem Bereich oberhalb eines Pilferproofringes (35a) in welchem das Garantieband (30) des Verschlusses angeordnet ist um höchstens 2,5 mm, vorzugsweise höchstens 1,5 mm kleiner ist als der nominelle Innendurchmesser des Garantiebandes (30).

## Claims

1. A closure comprising a screw cap (10) with a guarantee band (30), which has at least one cylindrical cap skirt (2) with an internal thread (41) and a circumferential guarantee band (3) at the lower, open end of the cap skirt (2), which is connected to the lower rim of the cap skirt along easily tearable weakening lines (13, 14), wherein the guarantee band (30), after tearing along the weakening lines, remains non-detachably connected to the cap skirt (2) via holding bands (15, 16), wherein the closure is designed for use on an opening connection piece of a carton package, wherein the closure has a closure base (40) with a circumferential flange (31) which can be connected in a sealed manner to the surface of a carton package, and a cylindrical pouring spout (32) which adjoins the flange and has an upper outer opening and a lower inner opening, wherein the closure is further equipped with the screw cap with the internal thread which can be screwed onto an external thread (42) of the pouring spout wherein the closure is provided with a cutting ring (35) arranged in the pouring spout and having at least one axially inwardly projecting cutting edge (33) at its lower rim, wherein the closure is provided with an axial lifting and entraining device on the cutting ring and the screw cap, which comprises an entraining element (44) attached to the inside of the screw cap and an axial lifting device which, when the screw cap is rotated in the opening direction, moves the cutting ring axially in the direction of the lower opening and in the circumferential direction and thereby introduces an at least partially circular circumferential cut into the container surface, **characterised in that** the holding bands (15, 16) are formed by two weakening lines (13, 14) which are each interrupted at least once in the circumferential direction, partially overlap in the circumferential direction and extend at least in the overlap region at an axial distance from one another, wherein the separating webs (11, 12) of both weakening lines (13, 14) are bridged by the respective other weakening line (14, 13) at an axial distance.

2. Closure according to claim 1, **characterised in that** each weakening line has exactly one separating web and the centres of the separating webs (11, 12) are diametrically opposite one another.

3. Closure according to one of the preceding claims, **characterised in that** the separating web (11) of the upper weakening line (13) extends over a circumferential angle of between 10° and 75°, preferably between 20° and 60°.

4. Closure according to one of the preceding claims, **characterised in that** the separating web (12) of the lower weakening line (14) extends over a circumferential angle of between 120° and 200°, preferably between 170° and 190°.

5. Closure according to one of the preceding claims, **characterised in that** the width, measured in the axial direction, of the upper separating web (11) remaining on the cap skirt (2) is at least half the width of the intact guarantee band (30).

6. Closure according to one of the preceding claims, **characterised in that** the width, measured in the axial direction, of the upper separating web (11) remaining on the cap skirt (2) is at least 1.5 mm, preferably at least 2 mm, in particular at least 2.5 mm and less than 5 mm.

7. Closure according to one of the preceding claims, **characterised in that** the wall thickness of the guarantee band (30) outside any radial thickening is between 0.5 and 0.8 mm.

8. Closure according to one of the preceding claims, **characterised in that** the guarantee band (30) is configured as a flex band with a radially outer part and a folded-over radially inner part.

9. Closure according to one of the preceding claims, **characterised in that** the minimum distance between the weakening lines (13, 14) is greater than 1.5 mm, preferably greater than 2 mm and in particular greater than 2.5 mm.

10. Closure according to one of the preceding claims, **characterised in that** the outer diameter of the closure lower part (40) above a pilferproof ring (35a), the inner diameter of the guarantee band (30), and the width and the circumferential extent of the upper separating web (11) are matched to one another in such a way that, after an opening rotation of the screw cap and the subsequent tilting of the screw cap (10) upon torsion of the holding bands (15, 16) together with the separating web (11), the free lower edge of the separating web engages with the lower part of the closure and is moved beyond a dead centre when a tilting angle of more than 90° is exceeded, so that the outside of the separating web (11) then comes into contact with the outside of the lower part of the closure and the screw cap (10) is stabilised in this position tilted by more than 90°.

11. Closure according to claim 10, **characterised in that** the outer diameter of the closure lower part (40) in a region above a pilferproof ring (35a) in which the guarantee band (30) of the closure is arranged is at most 2.5 mm, preferably at most 1.5 mm, smaller than the nominal inner diameter of the guarantee band (30).

## Revendications

1. Fermeture, comprenant un capuchon à vis (10) avec bande d'inviolabilité (30), qui présente au moins une jupe de capuchon (2) cylindrique avec filetage intérieur (41) et, au niveau de l'extrémité inférieure ouverte de la jupe de capuchon (2), une bande d'inviolabilité (3) périphérique qui est reliée au bord inférieur de la jupe de capuchon le long de lignes d'affaiblissement (13, 14) se déchirant facilement, dans laquelle la bande d'inviolabilité (30) reste reliée de manière inamovible, par l'intermédiaire de bandes de retenue (15, 16), à la jupe de capuchon (2) après la déchirure le long des lignes d'affaiblissement, dans laquelle la fermeture est conçue pour être utilisée sur une tubulure d'ouverture d'un emballage en carton, dans laquelle la fermeture comprend une partie inférieure de fermeture (40) présentant une bride périphérique (31) qui peut être reliée de manière étanche à la surface d'un emballage en carton, ainsi qu'un bec verseur (32) cylindrique raccordé à la bride et présentant une ouverture extérieure supérieure et une ouverture intérieure inférieure, dans laquelle la fermeture est en outre munie du capuchon à vis, présentant le filetage intérieur, qui peut être vissé sur un filetage extérieur (42) du bec verseur, d'une bague de coupe (35), agencée dans le bec verseur et présentant au niveau de son bord inférieur au moins un tranchant (33) faisant saillie axialement vers l'intérieur, ainsi que d'un dispositif axial de levage et d'entraînement, présent au niveau de la bague de coupe et du capuchon à vis et comprenant un entraîneur (44) installé au niveau de la face intérieure du capuchon à vis et un dispositif de levage axial qui, lors de la rotation du capuchon à vis dans la direction d'ouverture, déplace la bague de coupe de manière axiale dans la direction de l'ouverture inférieure et dans la direction périphérique et crée ainsi une découpe au moins partiellement circulaire dans la surface du récipient, **caractérisé en ce que** les bandes de retenue (15, 16) sont formées grâce à deux lignes d'affaiblissement (13, 14) interrompues dans la direction périphérique respectivement au moins une fois et qui se chevauchent partiellement dans la direction périphérique et s'étendent au moins dans la région de chevauchement à une distance axiale l'une de l'autre, et dans laquelle les barrettes de séparation (11, 12) des deux lignes d'affaiblissement (13, 14) sont enjambées à une distance axiale par l'autre ligne d'affaiblissement (14, 13) respective.

2. Fermeture selon la revendication 1, **caractérisée en ce que** chaque ligne d'affaiblissement présente exactement une barrette de séparation et les points centraux des barrettes de séparation (11, 12) sont diamétralement opposés les uns aux autres.

3. Fermeture selon l'une des revendications précédentes, **caractérisée en ce que** la barrette de séparation (11) de la ligne d'affaiblissement (13) supérieure s'étend sur un angle périphérique compris entre 10° et 75°, de manière préférée compris entre 20° et 60°.

4. Fermeture selon l'une des revendications précédentes, **caractérisée en ce que** la barrette de séparation (12) de la ligne d'affaiblissement (14) inférieure s'étend sur un angle périphérique compris entre 120° et 200°, de manière préférée compris entre 170° et 190°.

5. Fermeture selon l'une des revendications précédentes, **caractérisée en ce que** la largeur mesurée dans la direction axiale de la barrette de séparation supérieure (11) demeurant au niveau de la jupe de capuchon (2) est au moins égale à la moitié de la largeur de la bande d'inviolabilité (30) intacte.

6. Fermeture selon l'une des revendications précédentes, **caractérisée en ce que** la largeur mesurée dans la direction axiale de la barrette de séparation (11) supérieure demeurant au niveau de la jupe de capuchon (2) est d'au moins 1,5 mm, de manière préférée d'au moins 2 mm, de manière particulièrement préférée d'au moins 2,5 mm et d'au plus 5 mm.

7. Fermeture selon l'une des revendications précédentes, **caractérisée en ce que** l'épaisseur de la bande d'inviolabilité (30), en dehors de tout épaississement radial, est comprise entre 0,5 et 0,8 mm.

8. Fermeture selon l'une des revendications précédentes, **caractérisée en ce que** la bande d'inviolabilité (30) est réalisée sous la forme d'une bande flexible avec une partie radialement extérieure et une partie radialement intérieure rabattue.

9. Fermeture selon l'une des revendications précédentes, **caractérisée en ce que** la distance minimale entre les lignes d'affaiblissement (13, 14) est supérieure à 1,5 mm, de manière préférée supérieure à 2 mm et de manière particulièrement préférée supérieure à 2,5 mm.

10. Fermeture selon l'une des revendications précédentes, **caractérisée en ce que** le diamètre extérieur de la partie inférieure de fermeture (40) au-dessus d'un anneau d'inviolabilité (35a), le diamètre intérieur de la bande d'inviolabilité (30), ainsi que la largeur et l'étendue périphérique de la barrette de séparation supérieure (11) sont adaptés les uns aux autres de sorte qu'après une rotation d'ouverture du capuchon à vis et le basculement ultérieur du capuchon à vis (10) lors de la torsion des bandes de retenue (15, 16) accompagnées de la barrette de séparation (11), l'arête inférieure libre de la barrette de séparation vient en prise avec la partie inférieure de fermeture et est déplacé au-delà d'un point mort en cas de dépassement supérieur à 90° d'un angle de basculement, de sorte que la face extérieure de la barrette de séparation (11) entre ensuite en contact avec la face extérieure de la partie inférieure de fermeture et le capuchon à vis (10) est stabilisé dans cette position basculée de plus de 90°.

11. Fermeture selon la revendication 10, **caractérisée en ce que**, dans une région située au-dessus d'un anneau d'inviolabilité (35a) au sein de laquelle est agencée la bande d'inviolabilité (30) de la fermeture, le diamètre extérieur de la partie inférieure de fermeture (40) est inférieur au diamètre intérieur nominal de la bande d'inviolabilité (30) d'au plus 2,5 mm, de manière préférée d'au plus 1,5 mm.
